# FASCICULE DE BREVET EUROPEEN

(11) **EP 0 614 439 B1**
(45) Date de publication et mention de la délivrance du brevet: **12.07.1995**
(21) Numéro de dépôt: 93901805.7
(22) Date de dépôt: 01.12.1992
(51) Int. Cl.: B65D 83/32, B65D 83/14

(54) **DISPOSITIF AEROSOL POUR DISTRIBUER UNE COMPOSITION A VISCOSITE RELATIVEMENT ELEVEE**
AEROSOLBEHÄLTER ZUR AUSGABE VON RELATIV HOCHVISKOSEN ZUSAMMENSETZUNGEN
SPRAY DEVICE FOR DISPENSING A RELATIVELY HIGH VISCOSITY COMPOSITION

(30) Priorité: 02.12.1991 FR 9114915
(43) Date de publication de la demande: 14.09.1994
(73) Titulaire: L'OREAL, 75008 Paris (FR)
(72) Inventeur: YQUEL, Jean-Pierre, F-92700 Colombes (FR)
(74) Mandataire: Peuscet, Jacques
(86) Numéro de dépôt international: FR9201117
(87) Numéro de publication internationale: WO9311058

(56) Documents cités:
- EP-A- 0 234 797
- DE-A- 3 037 907
- US-A- 2 837 375
- US-A- 3 541 581
- US-A- 4 019 657
- US-A- 4 853 430

## Description

L'invention est relative à un dispositif aérosol pour distribuer une composition à viscosité relativement élevée, en particulier un gel ou une émulsion, du genre de ceux qui comprennent un bidon, destiné à être utilisé tête en haut, contenant la composition et un agent propulsif gazeux sous pression agissant directement sur la composition, une valve de distribution étant placée sur une ouverture en partie haute du bidon, tandis qu'un tube plongeur relié à la valve s'étend jusqu'au voisinage du fond du bidon.

US-A-3 541 581 montre, en particulier à la figure 5, un dispositif aérosol de ce genre, dans lequel aucune séparation physique n'est prévue entre l'agent propulsif gazeux sous pression et la composition à distribuer.

Un tel dispositif aérosol ne donne pas entièrement satisfaction lorsque la viscosité de la composition à distribuer est relativement élevée. FR-A-2 223 452 souligne les difficultés et les problèmes de fonctionnement rencontrés dans une telle situation. La composition visqueuse ne s'écoule pas régulièrement dans le tube plongeur et des phénomènes de cavitation avec perte du gaz propulsif à travers la valve de distribution se produisent. Il en résulte une diminution sensible du taux de vidange (rapport de la quantité maximale de composition distribuée par le dispositif à la masse totale de cette composition introduite dans le bidon).

Pour remédier à de tels inconvénients, FR-A-2 223 452 propose des compositions de gel stable à moussage différé ayant un seuil d'écoulement relativement faible, ce qui correspond à une viscosité également relativement faible.

Cette solution, qui écarte les compositions plus visqueuses présentant pourtant un intérêt important, notamment en ce qui concerne les gels à raser automoussants, vise à favoriser l'écoulement de la composition dans le tube plongeur et dans la valve pour réduire les phénomènes de cavitation.

Une telle approche se comprend car il est connu que, pour favoriser l'écoulement d'un produit dans un ensemble de tubes et de canalisations, il convient généralement soit de diminuer la viscosité du produit en conservant des sections de passage constantes, soit d'augmenter les sections de passage si l'on ne peut agir sur la viscosité du produit.

L'invention a pour but, surtout, de fournir un dispositif aérosol du genre défini précédemment qui permette d'améliorer l'écoulement de la composition en évitant ou tout au moins en réduisant les phénomènes de cavitation et en améliorant le taux de vidange sans avoir à réduire la viscosité de la composition à distribuer.

Selon l'invention, un dispositif aérosol du genre défini précédemment est caractérisé par le fait que la composition à distribuer a une viscosité (mesurée sur viscosimètre Brookfield DV III, aiguille n° 7) située dans la gamme de 4 000 à 10 000 millipascals.secondes, de préférence de 6 000 à 8 000 millipascals.secondes, pour une vitesse de 100 tours/minute, et de 30 000 à 150 000 millipascals.secondes, de préférence de 50 000 à 120 000 pascals.secondes, pour une vitesse de 2,5 tours/minute, et que le tube plongeur est constitué par un tube semi-capillaire dont le diamètre intérieur est compris entre 0,7 et 1,5 mm et de préférence entre 1,3 et 1,5 mm.

L'invention, d'une manière surprenante et inattendue, permet d'améliorer les conditions d'écoulement d'un produit visqueux, du point de vue de la régularité de cet écoulement et de la diminution ou même la suppression des phénomènes de cavitation, en prévoyant une section de passage réduite, contrairement à ce que l'on pouvait penser.

Des essais effectués avec un dispositif aérosol conforme à ce mode de réalisation ont permis d'obtenir, dans certains cas, un taux de vidange de plus de 80 % lors d'une distribution en continu et dans tous les cas, on améliore le taux de vidange, en comparaison avec un dispositif équipé d'un même type de valve mais avec un tube plongeur normal dont le diamètre est supérieur aux valeurs indiquées ci-dessus, d'au moins 10 % en absolu.

La valve est munie d'une queue qui comporte un logement cylindrique dans lequel est engagée l'extrémité supérieure du tube semi-capillaire dont la surface extérieure est en appui contre la surface interne du logement.

L'invention consiste, mises à part les dispositions exposées ci-dessus, en un certain nombre d'autres dispositions dont il sera plus explicitement question ci-après à propos d'exemples de réalisation décrits avec référence au dessin ci-annexé, mais qui n'est nullement limitatif.

La figure 1, de ce dessin, est une vue en coupe verticale d'un dispositif aérosol conforme à un premier mode de réalisation de l'invention, représenté en cours de distribution.

En se reportant à la figure 1 du dessin, on peut voir un dispositif aérosol D pour distribuer une composition C à viscosité relativement élevée. La composition C est constituée, notamment, par un gel à raser auto-moussant ou par une émulsion épaissie.

La viscosité de la composition C, mesurée sur viscosimètre Brookfield DV III, aiguille n° 7, se situe dans la gamme de 4 000 à 10 000 millipascals.secondes, de préférence de 6 000 à 8 000 millipascals.secondes, mesurée à une vitesse de 100 tours/minute et de 30 000 à 150 000 millipascals.secondes, de préférence de 50 000 à 120 000 millipascals.secondes, mesurée à une vitesse de 2,5 tours/minute.

Le dispositif D comprend un bidon 1 destiné à être utilisé avec la tête 2 en haut. Le bidon 1 contient la composition et un agent propulsif gazeux B qui agit directement sur la composition C. Autrement dit, aucune séparation physique n'est prévue entre l'agent propulsif gazeux B et la composition C. L'agent propulsif est avantageusement constitué par un gaz sous pression appartenant à l'ensemble formé par : air, azote, ou un propulseur liquéfiable très peu soluble dans la composition tel que le 2-H-heptafluoropropane, plus connu sous la dénomination HCFC 227. On évite d'utiliser un gaz liquéfié susceptible de se disssoudre dans la composition.

La tête 2 du bidon 1 a une forme tronconique et est munie, à son extrémité haute d'une ouverture 3 à bord roulé. Une coupelle de valve 4 est sertie sur le bord de cette ouverture et une valve de distribution 5 est fixée au centre de la coupelle 4. La valve 5 comprend un corps de valve 6 autour duquel est sertie la partie centrale de la coupelle 4.

Une rondelle élastique 7 d'étanchéité est serrée entre l'extrémité frontale du corps de valve 6 et un rebord de la partie centrale de la coupelle 4. Une tige 8 peut coulisser axialement dans le corps de valve 6, cette tige faisant saillie vers l'extérieur. La tige 8 comporte un canal central 9 débouchant vers le haut et dont l'extrémité interne est fermée axialement ; ce canal 9 communique par des passages radiaux 9a (ou orifices de valve) avec une gorge périphérique 10. Le bord circulaire interne de la rondelle 7 est engagé dans cette gorge 10. Lorsque la tige 8 n'est pas enfoncée, la rondelle 7 ferme le ou les passages 9a orientés radialement et isole l'intérieur du bidon 1 du canal 9. Par contre, lorsque la tige 8 est enfoncée, la rondelle 7 fléchit dans sa partie centrale et permet une communication entre l'intérieur du bidon 1 et le canal 9, comme montré sur la figure 1.

La tige 8 est rappelée en position de fermeture vers le haut par un ressort en hélice 11 disposé entre le fond du logement prévu dans le corps 6 et la tige 8. L'extrémité supérieure de la tige 8 est surmontée d'un bouton-poussoir 12 équipé d'un bec distributeur 13.

A sa partie inférieure, le corps de valve 6 est prolongé vers le bas par une queue de valve 14 à l'intérieur de laquelle est prévu un logement cylindrique 15 limité, vers le haut, par un épaulement radial intérieur 16. Un passage 17 axial de diamètre relativement important, notamment supérieur à 1 mm, fait communiquer le logement 15 avec la chambre dans laquelle peut se déplacer la tige 8.

Un tube plongeur 18 semi-capillaire est engagé par son extrémité supérieure dans le logement 15 et s'étend vers le bas jusqu'au voisinage du fond 19 du bidon 1.

Le diamètre intérieur e du tube 18 est compris entre 0,7 mm et 1,5 mm et de préférence entre 1,3 et 1,5 mm. Cette section de diamètre réduit se trouve en amont des orifices de valve 9a.

D'une manière surprenante, avec des compositions dont la viscosité (mesurée sur viscosimètre Brookfield DV III, aiguille n^{o} 7) se trouve dans la gamme suivante : de 4 000 à 10 000 millipascals.secondes, de préférence de 6 000 à 8 000 millipascals.secondes, à une vitesse de 100 tours/minute et de 30 000 à 150 000 millipascals.secondes de préférence de 50 000 à 120 000 millipascals.secondes, à une vitesse de 2,5 tours/minute, le dispositif distributeur équipé du tube semi-capillaire 18 permet, en appuyant sur le bouton-poussoir 12, comme illustré sur la figure 1, une distribution régulière du produit par le bec 13, et des pertes réduites d'agent propulsif gazeux.

Le taux de vidange obtenu lors d'une distribution en continu, dans certains cas, peut être supérieur à 80 %. Le taux de vidange qui est obtenu avec le même type de valve mais avec un tube plongeur normal dont le diamètre interne est nettement supérieur à 1,5 mm peut être inférieur en absolu de 10 points (taux d'environ 70 %).

La pression de l'agent propulsif au début de la pulvérisation, dans le cas d'un gaz comprimé, est généralement comprise entre 5 et 10 bars, cette pression étant de préférence égale à 7 bars. Dans le cas du 2-H-heptafluoropropane (agent propulsif liquéfié), la pression est d'environ 3,5 bars.

Avec le dispositif de l'invention, et les gammes de viscosité indiquées ci-dessus, le débit initial de composition est compris entre 1 g/s et 6,5 g/s, et de préférence entre 2 g/s et 4 g/s, bornes incluses.

Le débit final de composition, à environ 80 % de la vidange, reste supérieur à 1 g/s.

Les essais de distribution d'une composition à viscosité relativement élevée telle que définie précédemment, avec le dispositif de l'invention, ont permis de restituer un produit correct et avec un taux de vidange satisfaisant, malgré de fortes variations de viscosité observées en fonction de la vitesse.

## Revendications

1. Dispositif aérosol pour distribuer une composition à viscosité relativement élevée, en particulier un gel ou une émulsion, comprenant un bidon, destiné à être utilisé tête en haut, contenant la composition et un agent propulsif gazeux sous pression agissant directement sur la composition, une valve de distribution étant placée en partie haute du bidon sur une ouverture de ce bidon, tandis qu'un tube plongeur relié à la valve s'étend jusqu'au voisinage du fond du bidon, caractérisé par le fait que la composition (C) à distribuer a une viscosité (mesurée sur viscosimètre Brookfield DV III, aiguille n° 7) située dans la gamme de 4 000 à 10 000 millipascals.secondes, de préférence de 6 000 à 8 000 millipascals.secondes, pour une vitesse de 100 tours/minute et de 30 000 à 150 000 millipascals.secondes, de préférence de 50 000 à 120 000 millipascals.secondes, pour une vitesse de 2,5 tours/minute, et que le tube plongeur est constitué par un tube semi-capillaire (18) dont le diamètre intérieur (e) est compris entre 0,7 et 1,5 mm.

2. Dispositif selon la revendication 1, caractérisé par le fait que le diamètre intérieur du tube semi-capillaire (18) est compris entre 1,3 et 1,5 mm.

3. Dispositif selon la revendication 1 ou 2, caractérisé par le fait que la valve (5) est munie d'une queue (14) qui comporte un logement cylindrique (15) dans lequel est engagée l'extrémité supérieure du tube capillaire (18) dont la surface extérieure est en appui contre la surface interne du logement (15).

4. Dispositif selon l'une des revendications précédentes, caractérisé par le fait que son taux de vidange est d'au moins 80 %.

5. Dispositif selon l'une des revendications précédentes, caractérisé par le fait que la pression de l'agent propulsif dans le cas d'un gaz comprimé est comprise entre 5 et 10 bars, tandis que dans le cas du 2-H-heptafluoropropane, la pression est d'environ 3,5 bars, et que le débit initial de composition est compris entre 1 g/s et 6,5 g/s.

## Claims

1. Aerosol device for dispensing a composition with relatively high viscosity, in particular a gel or an emulsion, comprising a can intended to be used with the head upwards, containing the composition and a pressurized gaseous propellant agent acting directly on the composition, a dispensing valve being placed at the upper part of the can on an opening of this can, while a dip-tube connected to the valve extends as far as the vicinity of the bottom of the can, characterized in that the composition (C) to be dispensed has a viscosity (measured on a Brookfield DV III viscometer, needle no. 7) lying in the range of 4000 to 10,000 millipascal.second, preferably of 6000 to 8000 millipascal.second, for a speed of 100 revolutions/minute and of 30,000 to 150,000 millipascal.second, preferably of 50,000 to 120,000 millipascal.second, for a speed of 2.5 revolutions/minute, and in that the dip-tube consists of a semi-capillary tube (18) whose internal diameter (e) lies between 0.7 and 1.5 mm.

2. Device according to Claim 1, characterized in that the internal diameter of the semi-capillary tube (18) lies between 1.3 and 1.5 mm.

3. Device according to Claim 1 or 2, characterized in that the valve (5) is fitted with a tail (14) which includes a cylindrical housing (15) in which the upper end of the capillary tube (18) is engaged, the outer surface of which bears against the inner surface of the housing (15).

4. Device according to one of the preceding claims, characterized in that its emptying ratio is at least 80%.

5. Device according to one the preceding claims, characterized in that the pressure of the propellant agent in the case of a compressed gas lies between 5 and 10 bar, while in the case of 2-H-heptafluoropropane, the pressure is approximately 3.5 bar, and in that the initial composition delivery rate lies between 1 g/s and 6.5 g/s.

## Patentansprüche

1. Aerosolvorrichtung zum Abgeben einer Zusammensetzung mit relativ hoher Viskosität, insbesondere eines Gels oder einer Emulsion, welche einen aufrecht zu verwendenden Behälter umfaßt, der die Zusammensetzung und ein unter Druck stehendes gasförmigen Treibmittel enthält, das direkt auf die Zusammensetzung einwirkt, wobei ein Abgabeventil im oberen Bereich des Behälters, auf einer Öffnung dieses Behälters angeordnet ist, während sich ein mit dem Ventil verbundenes Tauchrohr bis in die Nähe des Bodens des Behälters erstreckt, dadurch gekennzeichnet, daß die abzugebende Zusammensetzung (C) eine Viskosität besitzt (gemessen mit einem Brookfield DV III-Viskosimeter, Nadel-Nr. 7), die bei einer Geschwindigkeit von 100 Umdrehungen pro Minute in einem Bereich von 4 000 bis 10 000 mPa.sec, bevorzugt von 6 000 bis 8 000 mPa.sec liegt und die bei einer Geschwindigkeit von 2,5 Umdrehungen pro Minute in einem Bereich von 30 000 bis 150 000 mPas.sec, bevorzugt von 50 000 bis 120 000 mPa.sec liegt, und daß das Tauchrohr aus einer semikapillaren Röhre (18) besteht, deren Innendurchmesser (e) zwischen 0,7 und 1,5 mm liegt.

2. Vorrichtung gemäß Anspruch 1, dadurch gekennzeichnet, daß der Innendurchmesser der semikapillaren Röhre (18) zwischen 1,3 und 1,5 mm liegt.

3. Vorrichtung gemäß Anspruch 1 oder 2, dadurch gekennzeichnet, daß das Ventil (5) mit einem Endstück (14) versehen ist, das einen zylindrischen Sitz (15) aufweist, in den das obere Ende des Kapillarrohrs (18) eingesetzt ist, dessen Außenfläche gegen die Innenfläche des Sitzes (15) anliegt.

4. Vorrichtung gemäß einem der vorhergehenden Ansprüche, dadurch gekennzeichnet, daß ihr Entleerungsgrad wenigstens 80 % beträgt.

5. Vorrichung gemäß einem der vorhergehenden Ansprüche, dadurch gekennzeichnet, daß der Druck des Treibmittels im Fall eines komprimierten Gases zwischen 5 und 10 Bar beträgt, wobei der Druck im Fall von 2-H-Heptafluorpropan bei etwa 3,5 Bar liegt, und daß der Anfangsausstoß der Zusammensetzung zwischen 1 g/sec und 6,5 g/sec liegt.
